# EUROPÄISCHE PATENTSCHRIFT

(11) **EP 0 860 379 B1**
(45) Veröffentlichungstag und Bekanntmachung des Hinweises auf die Patenterteilung: **17.01.2001**
(21) Anmeldenummer: 98102455.7
(22) Anmeldetag: 12.02.1998
(51) Int. Cl.: B65D 88/74, B65D 90/06

(54) **Temperierbarer Tank**
Temperable tank
Citerne tempérable

(30) Priorität: 24.02.1997 DE 29703244 U
(43) Veröffentlichungstag der Anmeldung: 26.08.1998
(73) Patentinhaber: GERHARD ENGINEERING GmbH, D-57586 Weitefeld (DE)
(72) Erfinder: Gerhard, Till, 57548 Kirchen-Freusburg (DE)
(74) Vertreter: Strehl Schübel-Hopf & Partner

(56) Entgegenhaltungen:
- EP-A- 0 256 292
- DE-A- 3 404 355
- DE-A- 3 411 358
- DE-U- 8 801 105
- FR-A- 2 621 996
- US-A- 2 558 648
- SOVIET INVENTIONS ILLUSTRATED Section PQ, Week 8431 Derwent Publications Ltd., London, GB; Class Q34, AN 84-193884 XP002066153 & SU 1 057 388 A (ZHDANOVTYAZHMASH CO)

## Beschreibung

Die Temperierung von Tanks geschieht herkömmlich dadurch, daß ein Temperiermedium durch Kanäle geleitet wird, die durch am Tankmantel angeschweißte Halbrohre gebildet sind. Handelt es sich bei der Temperierung um eine Beheizung, so wird als Temperiermedium gewöhnlich Dampf verwendet. Diese Konstruktion ist beispielsweise aus DE-B1 1 223 132, DE-U1 8 800 536 und DE-A1 4 117 273 bekannt.

Aus DE-U1 1 960 929 ist ferner ein temperierbarer Tank bekannt, bei dem ein Teil des Tankmantels selbst von schraubenförmig gewickelten Vierkantrohren gebildet ist, die miteinander verschweißt und möglicherweise zusätzlich an der Innenseite schweißplattiert sind.

DE-A1 34 11 358 offenbart einen temperierbaren Tank nach dem Oberbegriff des Anspruchs 1, bei dem von einem Heizmedium durchströmte Rohre mit ovalem Querschnitt an der Tankhaut anliegen.

Bei den bekannten Konstruktionen ergibt sich zwar wegen der Tatsache, daß ein Teil des Kanalprofils vom Tankmantel selbst gebildet wird, ein sehr guter Wärmeaustausch zwischen Temperiermedium und Tankinhalt. In anderer Hinsicht sind die bekannten Gestaltungen aber problematisch.

So bergen die erheblichen Schweißnahtlängen zwischen den Halbprofilen und dem Tankmantel die Gefahr von Leckstellen in sich. An Leckstellen austretendes Temperiermedium führt zu Korrosion am Tankmantel und beschädigt die den Tankmantel samt Kanälen umgebende Isolierung.

Dabei können solche Leckstellen nicht nur bei der ersten Fertigung auftreten, bei der sie sich noch relativ leicht feststellen und beheben lassen; wesentlich problematischer ist es, wenn sie erst später infolge von Spannungen zwischen Kanal und Tankmantel auftreten. Derartige Spannungen können aus mechanischer Beanspruchung im Betrieb, die zu vorübergehenden oder dauerhaften Verformungen des Tankmantels führen, oder aus örtlichen Temperaturunterschieden resultieren, beispielsweise wenn ein zunächst verhältnismäßig kalter Tank infolge einer Störung des Versorgungssystems plötzlich mit zu heißem Dampf beaufschlagt wird.

Ferner ist das Verschweißen unterschiedlicher Materialien unerwünscht oder gar unmöglich. Dies ist dann zu beachten, wenn der Tank aus einem speziellen Werkstoff besteht.

Auch stellt die Verschweißung der Kanäle mit dem Tankmantel nicht nur einen erheblichen Fertigungsaufwand dar, sondern läßt sich an nicht mehr neuen Tanks infolge Verschmutzung und/oder Verformung des Tankmantels nachträglich nur schwierig vornehmen, so daß eine Nachrüstung von älteren Tanks mit einem Heiz- bzw. Kühlsystem kaum in Frage kommt.

Rohre mit einem ovalen oder derartigen Querschnitt bieten eine schlechte Wärmeübertragung, da sie die Tankoberfläche nur entlang einer Linie berühren und sich ihre Oberfläche, der Rohrquerschnittskrümmung folgend, von der Berührungslinie mit der Tankoberfläche entfernt und zur Wärmeübertragung nur einen geringen Beitrag leistet.

Der Erfindung liegt die Aufgabe zugrunde, einen temperierbaren Tank anzugeben, bei dem die geschilderten Probleme mindestens teilweise vermieden sind. Eine speziellere Aufgabe kann darin gesehen werden, einen mit geringem Fertigungsaufwand herstellbaren und unempfindlichen temperierbaren Tank anzugeben.

Die Lösung dieser Aufgabe ergibt sich aus dem Anspruch 1. Danach ist jeder Temperiermedium-Strömungskanal als ein vom Tankmantel getrenntes Rohr aus einem in sich geschlossenen Hohlprofil mit rechteckigem Querschnitt gebildet. So steht eine besonders große Fläche zum Wärmeaustausch mit dem Tank zur Verfügung. Es kann aus einem fertigen Profilrohr bestehen, so daß Schweißarbeit außer an den Anschlußenden nicht erforderlich ist. Gleichzeitig entfällt die Gefahr von undichten Stellen infolge von Schweißfehlern und thermisch oder mechanisch bedingten Spannungen.

Sorgt man dafür, daß das Rohr nahe dem Tankmantel gehalten wird, was in der bevorzugter Ausgestaltung nach Anspruch 9 durch eine den Tankmantel umgebende Isolierlage geschieht, so läßt sich ein ausreichender Wärmeaustausch zwischen dem Temperiermedium und dem Tankinhalt erreichen. Selbst bei streckenweise fehlender direkter Berührung zwischen Kanal und Tankmantel ist der Wärmeaustausch im wesentlichen auf den Tankmantel und damit auf den Tankinhalt beschränkt, da die umgebende Isolierung einen anderweitigen Wärmeaustausch behindert.

Die Maßnahmen der Ansprüche 2 und 3 sind für intensiven Wärmeaustausch günstig.

In der Ausgestaltung der Erfindung nach den Ansprüchen 4 bis 6 kann die gesamte Temperiereinrichtung für sich vorgefertigt, sodann an die Abmessungen des jeweiligen Tanks angepaßt und als Einheit am Tank angebracht werden. Dies gestattet eine einfachere Handhabung bei der Fertigung und ermöglicht außerdem die gleichzeitige Fertigung von Tank und Temperiersystem. Die in Anspruch 8 angegebene Gestaltung ist insofern günstig, als die Biegung von Rohren mit Kreisquerschnitt unproblematisch ist.

Ein Ausführungsbeispiel der Erfindung wird nachstehend anhand der Zeichnung näher erläutert. Darin zeigt
- Figur 1: eine Seitenansicht eines temperierbaren Tanks, und
- Figur 2: einen Querschnitt durch den Tank nach Figur 1.

Der in der Zeichnung dargestellte Tank weist einen aus einem zylindrischen Teil **10** und zwei Tankböden **11** aufgebauten Tankmantel **12** auf.

Parallel zur Tankachse verlaufen über im wesentlichen die gesamte Länge des zylindrischen Mantelteils **10** mehrere - im Ausführungsbeispiel gemäß Figur 2 fünf - Temperiermedium-Längskanäle **13**, die an ihren beiden Enden mit jeweils einem Sammelkanal **14** verbunden sind. Die beiden Sammelkanäle **14** verlaufen in Umfangsrichtung des Tanks in dessen unteren Bereich über einen Winkel von weniger als 180°. Sie weisen jeweils einen Stutzen **15** zur Zu- bzw. Abführung des Temperiermediums auf.

Bei dem Temperiermedium kann es sich um ein Kühlmittel, z.B. Kühlwasser, oder um ein Heizmittel, z.B. Dampf, handeln.

Jeder Längskanal **13** besteht aus einem vom Tankmantel **12** getrennten Vierkantrohr mit in sich geschlossenem Hohlprofil. Wie aus Figur 2 ersichtlich, ist das Profil der Längskanäle **13** rechteckig, wobei die zum Tankmantel **12** tangential verlaufenden Seiten des Profils länger sind als die senkrecht dazu stehenden Seiten, um die dem Tankmantel **12** zugewandte und für den Wärmeaustausch in erster Linie maßgebliche Fläche möglichst groß zu machen.

Die dem Tankmantel **12** zugewandte Fläche des Längskanals **13** ist in Axialrichtung des Tanks eingeknickt (in der Zeichnung nicht dargestellt), so daß sie den Tankmantel **12** längs zweier Linien berühren kann und eine noch dichtere Anordnung des Längskanals **13** am Tankmantel **12** mit entsprechend verbessertem Wärmeübergang ermöglicht. Aus dem gleichen Grund kann ferner der Zwischenraum zwischen Längskanal **13** und Tankmantel **12** mit einem (ebenfalls nicht gezeigten) wärmeleitenden Material, einer sogenannten Wärmeleitpaste oder einem Wärmeleitzement, ausgefüllt werden.

Jeder der beiden Sammelkanäle **14** ist aus einem Rohr mit Kreisquerschnitt geformt und mit den Längskanälen **13** verschweißt, so daß sich ein im Innern zusammenhängendes, aus den Längskanälen **13**, den Sammelkanälen **14** und den Anschlußstutzen **15** bestehendes Rohrsystem ergibt.

Dieses Rohrsystem kann zunächst als ebenes Gebilde vorgefertigt und verschweißt werden, wobei die Sammelkanäle **14** anschließend entsprechend der Krümmung des Tanks gebogen werden. Alternativ können vorgebogene Sammelkanäle **14** mit den Längskanälen **13** und den Anschlußstutzen **15** verschweißt werden.

Eine besonders einfache Fertigung ergibt sich, wenn jeder Sammelkanal **14**, wie in Figur 2 dargestellt, aus mehreren für sich vorgebogenen Rohrstücken mit Kreisquerschnitt besteht, die zwischen jeweils benachbarte Längskanäle **13** geschweißt werden.

In das so fertiggestellte Rohrsystem wird der Tank eingelegt, woraufhin der gesamte Aufbau mit einer Isolierlage **16** umgeben wird. Die Isolierschicht ihrerseits wird an ihrer Außenseite mit einem dünnen Blechmantel **17** umgeben. Die Isolierung **16, 17** hat nicht nur die Aufgabe, den Wärmeaustausch mit der Umgebung zu behindern, sondern auch die Längskanäle **13** in möglichst innigem Kontakt mit dem Tankmantel **12** zu halten. Vor dem Aufbringen der Isolierung **16, 17** kann das Rohrsystem zusätzlich mittels (nicht gezeigten) Spannbändern oder sonstigen geeigneten Klemmelementen an den Tankmantel **12** angedrückt werden.

## Patentansprüche

1. Temperierbarer Tank mit am Tankmantel (**12**) angeordneten Kanälen (**13**), die an Zu- und Abführleitungen für ein Temperiermedium anschließbar sind, wobei jeder Kanal (**13**) aus einem vom Tankmantel (**12**) getrennten Rohr mit in sich geschlossenem Hohlprofil besteht, dadurch **gekennzeichnet**, daß jeder Kanal (**13**) aus einem Vierkantrohr besteht, dessen tangential zum Tankmantel (**12**) verlaufende Seiten länger sind als die dazu senkrechten Seiten.

2. Tank nach Anspruch 1, wobei die dem Tankmantel (**12**) zugewandte Wand des Vierkantrohrs in Axialrichtung des Tanks eingeknickt ist.

3. Tank nach einem der Ansprüche 1 bis 2, wobei zwischen Tankmantel (**12**) und der ihm zugewandten Wand des Längskanals (**13**) ein wärmeleitendes Material angeordnet ist.

4. Tank nach einem der Ansprüche 1 bis 3 mit mehreren parallel zur Tankachse verlaufenden Längskanälen (**13**), die an ihren beiden Enden in jeweils einen in Umfangsrichtung des Tanks verlaufenden Sammelkanal (**14**) münden.

5. Tank nach Anspruch 4, wobei die Sammelkanäle (**14**) über höchstens 180° des Tankumfangs verlaufen und mit den Längskanälen (**13**) eine den Tank aufnehmende wannenartige Struktur bilden.

6. Tank nach Anspruch 5, wobei die Längskanäle (**13**) gerade sind und die Sammelkanäle (**14**) den Tank in seinem zylindrischen Mantelteil (**10**) umgeben.

7. Tank nach einem der Ansprüche 4 bis 6, wobei die Sammelkanäle (**14**) aus Rohren mit Kreisprofil gebildet sind.

8. Tank nach einem der Ansprüche 4 bis 7, wobei die Sammelkanäle (**14**) entsprechend der Krümmung des Tankmantels (**12**) gebogen sind.

9. Tank nach einem der Ansprüche 1 bis 8, wobei die Kanäle (**13**) durch eine den Tank umgebende Isolierung (**16, 17**) in Berührung mit dem Tankmantel (**12**) gehalten sind.

## Claims

1. A temperature controlled tank having flow channels (13) provided on the tank envelope (12), the channels (13) being adapted for connection to a temperature controlling medium supply, wherein each of the channels (13) is made of a tube which has a closed hollow profile and is separate from the tank envelope (12),
**characterised** in that each of the flow channels (13) has a rectangular cross-section, the sides of the cross-section extending tangentially of the tank envelope (12) being longer than the sides extending perpendicularly thereto..

2. Tank according to claim 1, wherein the wall of the channels facing the tank envelope (12), has a bend extending parallel to the tank axis.

3. Tank according to one of the claims 1 to 2, wherein a heat conducting material is disposed between the wall of the longitudinal channel (13) and the envelope (12)

4. Tank according to one of the claims 1 to 3, comprising a plurality of longitudinal channels (13) extending parallel to the tank axis, each connected to one of two collecting channels (14) extending in a peripheral direction of the tank.

5. Tank according to claim 4, wherein the collecting channels (14) extend through an angle of no more than 180° of the tank circumference and cooperate with the longitudinal channels to form a trough shaped structure.

6. Tank according to claim 5, wherein the longitudinal channels (13) are straight and the collecting channels (14) surround the tank in its cylindrical portion (10)

7. Tank according to one of the claims 4 to 6, wherein the collecting channels (14) are formed by tubes of circular cross-section.

8. Tank according to one of the claims 4 to 7, wherein the collecting channels (14) are bent to conform with the curvature of the tank envelope (12).

9. Tank according to one of the claims 1 to 8, wherein the channels (13) being held in contact with the envelope (12) by an insulation (16, 17)

## Revendications

1. Citerne pouvant être mise en température comportant des canaux (13) disposés sur l'enveloppe (12) de la citerne et qui peuvent être raccordés à des canalisations d'amenée et d'évacuation pour un fluide de mise en température, chaque canal (13) étant constitué par un tube séparé de l'enveloppe (12) du réservoir et possédant un profil creux fermé sur lui-même, caractérisée en ce que chaque canal (13) est constitué par un tube de section quadrangulaire, dont les côtés, qui s'étendent tangentiellement à l'enveloppe (12) de la citerne, sont plus longs que les côtés perpendiculaires à l'enveloppe.

2. Citerne selon la revendication 1, dans laquelle la paroi du tube de section quadrangulaire, qui est tournée vers l'enveloppe (12) de la citerne, est coudée dans la direction axiale de la citerne.

3. Citerne selon l'une des revendications 1 et 2, dans laquelle un matériau thermoconducteur est disposé entre l'enveloppe (12) de la citerne et la paroi, qui est tournée vers cette enveloppe, du canal longitudinal (13).

4. Citerne selon l'une des revendications 1 à 3, comprenant plusieurs canaux longitudinaux (13), qui s'étendent parallèlement à l'axe de la citerne et débouchent, au niveau de leurs deux extrémités, respectivement dans un canal de collecte (14) qui s'étend dans la direction circonférentielle de la citerne.

5. Citerne selon la revendication 4, dans laquelle les canaux de collecte (14) s'étendent au maximum sur 180° de la périphérie de la citerne et forment, avec les canaux longitudinaux (13), une structure en forme de cuvette logeant la citerne.

6. Citerne selon la revendication 5, dans laquelle les canaux longitudinaux (13) sont rectilignes et les canaux de collecte (14) entourent la citerne dans la partie cylindrique (10) de son enveloppe.

7. Citerne selon l'une des revendications 4 à 6, dans laquelle les canaux de collecte (14) sont formés par des tubes ayant un contour circulaire.

8. Citerne selon l'une des revendications 4 à 7, dans laquelle les canaux de collecte (14) sont coudés conformément à la courbure de l'enveloppe (12) de la citerne.

9. Citerne selon l'une des revendications 1 à 8, dans laquelle les canaux (13) sont retenus en contact avec l'enveloppe (12) de la citerne, par un isolant (16,17) entourant la citerne.
